# EUROPÄISCHE PATENTSCHRIFT

(11) **EP 1 523 603 B1**
(45) Veröffentlichungstag und Bekanntmachung des Hinweises auf die Patenterteilung: **02.08.2006**
(21) Anmeldenummer: 03711784.3
(22) Anmeldetag: 23.04.2003
(51) Int. Cl.: E05B 35/10, E05B 27/00

(54) **SICHERHEITSSCHLÜSSEL UND SCHLIESSZYLINDER**
SECURITY KEY AND LOCKING CYLINDER
CLE DE SURETE ET CYLINDRE DE FERMETURE

(30) Priorität: 24.07.2002 CH 130302
(43) Veröffentlichungstag der Anmeldung: 20.04.2005
(73) Patentinhaber: Keller, Ernst, CH-8805 Richterswil (CH)
(72) Erfinder: Keller, Ernst, CH-8805 Richterswil (CH)
(74) Vertreter: Groner, Manfred
(86) Internationale Anmeldenummer: PCT/CH2003/000265
(87) Internationale Veröffentlichungsnummer: WO 2004/009937

(56) Entgegenhaltungen:
- EP-A- 0 128 475
- EP-A- 0 816 598
- DE-A- 19 745 834
- DE-A- 19 901 054
- GB-A- 2 356 016

## Beschreibung

Die Erfindung betrifft eine Kombination aus Sicherheitsschlüssel und Schliesszylinder nach dem Oberbegriff des Anspruchs 1.

Sicherheitsschlüssel und Schliesszylinder der genannten Art sind in zahlreichen Ausführungen bekannt geworden. Bei Sicherheitsschlüsseln für hochwertige Anlagen ist es wesentlich, dass diese nicht ohne weiteres auf vergleichsweise einfachen Bohr- und Fräsmaschinen kopiert werden können. Ein Sicherheitsschlüssel mit einer hohen Kopiersicherheit kann gemäss der EP 0 621 384 B1 des Anmelders erreicht werden, indem der Schaft des Sicherheitsschlüssels mit einem Steuerelement versehen wird, das als Stift ausgebildet und im Schaft verschieblich gelagert ist. Mit einer zusätzlichen Zuhaltung im Schliesszylinder kann dieses Steuerelement eingeordnet werden. Ein solcher Schlüssel kann mit vertretbarem Aufwand nicht kopiert werden. Ein sogenannter Zackenschlüssel mit einem ähnlichen Steuerelement ist aus der EP 0 802 289 bekannt geworden. Auch bei diesem Schlüssel ist eine vergleichsweise hohe Kopiersicherheit sichergestellt.

Nachteilig bei dem genannten Sicherheitsschlüssel sind die Kosten, welche durch den Einbau der erwähnten Steuerelemente sowie die zusätzlichen Zuhaltungen im Schliesszylinder entstehen. Diese Steuerelemente können zudem die Kombinatorik ungünstig beeinflussen.

Die DE 197 45 834 A offenbart einen Wendeschlüssel für Schliesszylinder, der zwei Breitseitenflächen mit jeweils einem Satz von Bohrungen aufweist. Sämtliche Zuhaltungen der Schliesszylinder befinden sich jeweils unterhalb des Rotors in einem Zylindersack. Die Einordnung der Zuhaltungen erfolgt mit den Bohrungen der nach unten gerichteten Breitseite des in den Schlüsselkanal eingesetzten Schlüssels. Die beiden genannten Bohrsätze sind in Längsrichtung des Schlüsselschaftes zueinander versetzt. Entsprechend ist je nach Wendestellung die Einstecktiefe des Schlüssels unterschiedlich. Die Einstecktiefe wird durch Schultern bestimmt, die entsprechend der unterschiedlichen Einstecktiefe in der Längsrichtung des Schlüssels zueinander versetzt sind. Da die Zuhaltungen nicht radial zum Rotor verlaufen, müssen die Stifte der Zuhaltung verdrehsicher gelagert werden. Die entsprechenden Bohrungen müssen gestossen werden. In der Ruhestellung des Rotors ist der Schlüsselkanal horizontal ausgerichtet und entsprechend muss der Schlüssel eingesteckt werden. Ein ähnlicher Schlüssel ist aus der DE 76 04 852 U bekannt geworden.

Durch die GB-A-2 356 016 sind ein Sicherheitsschlüssel und ein Schliesszylinder bekannt geworden, wobei eine zusätzliche Steuerfläche des Sicherheitsschlüssels durch eine seitlich abgebogene und vorspringende Nase gebildet wird. In die Frontseite des Rotors ist zudem eine Vertiefung eingearbeitet.

Durch die EP-A-0 128 475 sind ein Sicherheitsschlüssel und ein Schliesszylinder bekannt geworden. Im Schliesszylinder sind übliche Stiftzuhaltungen sowie ein rückstellendes Sicherungselement angeordnet. Das rückstellende Sicherungselement ist mit einem Hebel verbunden, der von einem Schlüsselbart des Sicherheitsschlüssels betätigbar ist, so dass bei vollständig in den Schlüsselkanal eingestecktem Schlüssel das Sicherungselement in den Zylinderkern verlagert ist. Der Sicherheitsschlüssel weist ein seitlich vorstehendes Überbrückungselement auf, welches den Schlüsselgriff mit dem Schlüsselbart verbindet und der bei vollständig eingesetztem Schlüssel in eine Ausnehmung des Rotors eingreift. Zur Aufnahme des Sicherungselementes besitzt das Überbrückungselement eine Bohrung.

Der Erfindung liegt die Aufgabe zugrunde, einen Sicherheitsschlüssel und Schliesszylinder zu schaffen, die einen hohen Kopierschutz bietet und trotzdem vergleichsweise kostengünstig hergestellt werden kann.

Die Aufgabe ist bei einer gattungsgemässen Kombination aus Sicherheitsschlüssel und Schliesszylinder gemäss Anspruch 1 gelöst. Beim erfindungsgemässen Schlüssel wird das vordere verlängerte Ende des Rotors sowie das hintere Ende des Schlüsselschaftes zur Bereitstellung von weiteren Steuerflächen verwendet. Diese Steuerflächen können besonders kostengünstig durch Vertiefungen und insbesondere durch Schlitze im verlängerten vorderen Ende des Rotors hergestellt werden. Am Sicherheitsschlüssel sind die Steuerflächen besonders kostengünstig durch Ausnehmungen und insbesondere Fräsungen an Schultern des Schlüsselschaftes hergestellt. Der Sicherheitsschlüssel kann ein Wendeschlüssel mit Bohrungen im Schlüsselschaft oder auch ein anderer Sicherheitsschlüssel, beispielsweise ein Zackenschlüssel oder Kurvenschlüssel sein.

Ein wesentlicher Vorteil der erfindungsgemässen Kombination aus Sicherheitsschlüssel und Schliesszylinder wird darin gesehen, dass dieser rückwärtskompatibel ist. Der Sicherheitsschlüssel sowie der Schliesszylinder nach der Erfindung können ohne weiteres in eine bereits bestehende Anlage integriert werden. Bei einer auf diese Weise ergänzten Anlage ist ein Generalschlüssel möglich, der sowohl die bereits bestehenden Schliesszylinder als auch die erfindungsgemässen Schliesszylinder bedient. Die bestehenden Sicherheitsschlüssel können jedoch die entsprechenden neuen Schliesszylinder nicht öffnen. Dadurch kann jede bestehende Schliessanlage erweitert und aufgewertet werden. Die zusätzliche Steuerfläche am hinteren Ende des Schaftes bedingt für ein Kopieren einen vergleichsweise hohen Aufwand, da zusätzliche und üblicherweise nicht vorhandene Werkzeuge sowie spezielle Rohlinge erforderlich sind.

Ein weiterer Vorteil der Erfindung wird auch darin gesehen, dass die Berechnung einer Anlage vereinfacht wird. Zudem wir die Flexibilität solcher Anlagen erhöht und es können in einfacher Weise Gruppen gebildet werden, welche die Permutation nicht beeinflussen. Die Kombinatorik wird durch die Erfindung wesentlich erhöht und das Unterteilen von Gruppen vereinfacht.

Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
- Figuren 1a bis 1c: schematisch räumliche Darstellungen erfindungsgemässer Sicherheitsschlüssel,
- Figuren 2a bis 2c: schematisch räumliche Ansichten von Rotoren erfindungsgemässer Schliesszylinder,
- Figuren 3: schematisch eine Seitenansicht einer Schliesszylinderhälfte und ein teilweise eingesetzter Schlüssel,
- Figur 4: eine Ansicht der Frontseite der Schliesszylinderhälfte, wobei hier der Schlüssel weggelassen ist und
- Fig. 5a bis 5h: schematisch Frontansichten von Schliesszylindern nach weiteren Varianten.

Die Figur 1a zeigt einen Sicherheitsschlüssel 1, der einen Schaft 6 sowie einen Griff 14 besitzt. Der Schlüssel 1 ist ein sogenannter Flachschlüssel bzw. Wendeschlüssel. Der Schlüssel kann aber auch ein Zackenschlüssel oder Kurvenschlüssel sein. Der Schaft 6 besitzt in an sich bekannter Weise Steuerbohrungen 7, die in der Regel in die Breitseiten sowie in die Schmalseiten des Schaftes 6 eingearbeitet sind. Diese Steuerbohrungen 7 dienen zur Einordnung von hier nicht gezeigten und an sich bekannten Zuhaltungen eines zugeordneten Schliesszylinders 2, der gemäss Figur 3a einen Stator 3 sowie einen Rotor 4 aufweist.

Der Schaft 6 des Schlüssels 1 besitzt ein vorderes Ende 6a sowie ein hinteres Ende 6b. Mit dem vorderen Ende 6a wird der Schlüssel 1 wie üblich in einen Schlüsselkanal 5 des Rotors 4 eingeführt. Durch das Einführen des Schaftes 6 in den Schlüsselkanal 5 werden die erwähnten Zuhaltungen eingeordnet. Dadurch wird der Rotor 4 entsperrt und kann am Griff 14 des Schlüssels zur Betätigung des Schlosses gedreht werden.

Der Schlüssel 1 weist an seinem hinteren Ende 6b zusätzliche Steuerflächen 9 auf, die durch seitlich vorspringende Schultern 15 sowie Ausnehmungen 13 in diesen Schultern 15 gebildet werden. Diese Steuerflächen 9 arbeiten mit einer entsprechenden Steuerfläche 8 des in Figur 2 angezeigten Rotors 4 zusammen. Die Steuerfläche 8 wird durch eine Ausnehmung 10 gebildet, der in ein verlängertes vorderes Ende 4a des Rotors 4 eingearbeitet ist. Die Steuerbohrungen 7 sind so positioniert, dass die entsprechenden Zuhaltungen auf Schliesshöhe sind, wenn die Steuerflächen 9 an der Steuerfläche 8 anliegt. Die Ausnehmung 10 kann beispielsweise mit einem Fräswerkzeug hergestellt werden. Bezüglich des Schlüsselkanals 5 ist die Ausnehmung 10 wie in Figur 2a ersichtlich seitlich versetzt. Entsprechend sind beim Schlüssel 1a die Steuerflächen 9 ebenfalls seitlich versetzt. Die Steuerflächen 9 sind bei einem Wendeschlüssel zueinander drehsymmetrisch. Wird der Schaft 6 in den Schlüsselkanal 5 eingesetzt, so greift die eine oder die andere Schulter jeweils in den Schlitz 10 ein, bis eine Steuerfläche 9 an der Steuerfläche 8 anliegt. Die Steuerfläche 8 bildet hier einen Anschlag für den Sicherheitsschlüssel 1.

Beim Schlüssel 1' gemäss Figur 1b sind Steuerflächen 9' vorhanden, die jeweils durch zwei seitliche Ausnehmungen 13' gebildet sind. Die Steuerflächen 9' sind bezüglich der Ebene des Schlüssels 1' mittig angeordnet. Der zugehörige Rotor 4' ist in Figur 2b gezeigt. Die Ausnehmung 10' ist wie ersichtlich mittig zum Schlüsselkanal 5 angeordnet und bildet eine Steuerfläche 8'. Die Ausnehmung 10' ist hier ein seitlich und vorne offener Schlitz.

Beim Schlüssel 1" gemäss Figur 1c werden Steuerflächen 9" durch Ausnehmungen 13" gebildet. Der entsprechende Rotor 4" ist in Figur 2c gezeigt. Die Ausnehmung 10" ist ebenfalls seitlich versetzt, jedoch in der anderen Richtung als in Figur 2a. Durch den Schlitz 10" wird die Steuerfläche 8" gebildet. Die Schlitze 10, 10' und 10" sowie die entsprechenden Ausnehmungen 13, 13' und 13" können auch anders ausgebildet sein. Es sind auch Zwischenstufen möglich. Zudem müssen die Schlitze 10, 10' und 10" nicht zwingend durchgehend und linear sein.

Die Figuren 5a bis 5h illustrieren die grosse Anzahl von Schliessungen, welche durch unterschiedliche Ausnehmungen 30, 30', 30", 30"' und 31, 31', 31" und 31"' im vorderen Ende des Rotors 4 bzw. 4' bebildet werden können. Die zugehörigen Sicherheitsschlüssel 1 bzw. 1' weisen entsprechende Steuerflächen 9 auf, die mit den Steuerflächen dieser Ausnehmungen zusammenarbeiten.

Wie ersichtlich, ermöglicht die Erfindung den Aufbau von Schliessanlagen mit Gruppen- und Einzelschliessungen. Bereits bestehende Anlagen können mit entsprechenden Rotoren und Schlüsseln ergänzt werden. Die Herstellung mit am Kopf verlängerten Rotoren und Schlüssel mit den genannten Steuerflächen bzw. Nocken 12 können vergleichsweise kostengünstig hergestellt werden. Die Schlitze bzw. Ausnehmungen im verlängerten Kopf des Rotors können auf vielfältige Weise variiert werden. Ebenfalls sind zahlreiche Variationen der Steuerflächen 9 bzw. Schultern 15 möglich.

Die Figur 4 zeigt eine Schliesszylinderhälfte 32, die einen Stator 3 und einen Rotor 4 aufweist. Wie ersichtlich überragt das vordere Ende 4a des Rotors 4 den Stator 3. Der Schlüssel 1 ist hier ein Zackenschlüssel, mit dem Zuhaltungen 33 zur Freigabe des Rotors 4 eingeordnet werden können.

## Patentansprüche

1. Sicherheitsschlüssel und Schliesszylinder (2), wobei der Schliesszylinder (2) einen Stator (3) und einen Rotor (4, 24) mit einem vorderen und einem hinteren Ende (4a, 4b) und einen Schlüsselkanal (5) aufweist und der Sicherheitsschlüssel (1), eine obere und eine untere Fläche (14) aufweist und einen Schaft (6) besitzt, der zur Einordnung von Zuhaltungen mit einer Mehrzahl von Steuerflächen (7) versehen ist und der ein vorderes und ein hinteres Ende (6a, 6b) besitzt, wobei der Rotor (4) an seinem vorderen verlängerten Ende (4a) wenigstens eine weitere Steuerfläche (8) aufweist, die mit einem am hinteren Ende (6b) des Schaftes (6) angeordneten weiteren Steuerfläche (9, 12) zusammenarbeitet, wobei die zusätzliche Steuerfläche (8) des Rotors (4) durch eine Ausnehmung (10, 30, 31) im verlängerten vorderen Ende (4a) gebildet ist, **dadurch gekennzeichnet, dass** sich die Ausnehmung (10, 30, 31) im genannten verlängerten vorderen Ende (4a) des Rotors (4) vom Schlüsselkanal (5) aus im Wesentlichen radial zur Achse des Rotors (4) erstreckt und frontseitig des Rotors (4) offen ist und dass die weitere Steuerfläche (9) des Schlüssels durch wenigstens eine Ausnehmung (13) verminderter Dicke an der wenigstens einen sich in der Ebene des Schlüssels erstreckenden Schulter (15) des Schlüssels (1, 20) gebildet wird.

2. Sicherheitsschlüssel und Schliesszylinder nach Anspruch 1, **dadurch gekennzeichnet, dass** das verlängerte vordere Ende (4a) des Rotors (4) frontseitig am Stator (3) vorsteht.

3. Sicherheitsschlüssel und Schliesszylinder nach Anspruch 1 oder 2, **dadurch gekennzeichnet, dass** die Ausnehmung schmaler ist als der Schlüsselkanal (5).

4. Sicherheitsschlüssel und Schliesszylinder nach Anspruch 3, **dadurch gekennzeichnet, dass** die Ausnehmung (10) am vorderen Ende (4a) des Rotors (4) mittig oder seitlich versetzt zum Schlüsselkanal (5) durch diesen hindurchgeht.

5. Sicherheitsschlüssel und Schliesszylinder nach Anspruch 1 oder 2, **dadurch gekennzeichnet, dass** die Ausnehmung (10) des Rotors (4) eine Tiefe von höchstens 0,5 bis 3 mm aufweist.

6. Sicherheitsschlüssel und Schliesszylinder nach Anspruch 5, **dadurch gekennzeichnet, dass** die Ausnehmung (10) des Rotors (4) eine Tiefe von etwa 1 bis 2 mm aufweist.

7. Sicherheitsschlüssel und Schliesszylinder nach Anspruch 1, **dadurch gekennzeichnet, dass** die weitere Steuerfläche (9) des Schlüssels (1, 20) durch wenigstens eine Schulter (15) am hinteren Ende (6b) des Schaftes (6) gebildet ist.

8. Sicherheitsschlüssel und Schliesszylinder nach Anspruch 1, **dadurch gekennzeichnet, dass** wenigstens zwei Schultern (15) jeweils eine Steuerfläche (9) aufweisen.

9. Sicherheitsschlüssel und Schliesszylinder nach Anspruch 8, **dadurch gekennzeichnet, dass** der Schlüssel ein Wendeschlüssel ist und der Schaft (6) eine Mehrzahl von Steuerbohrungen (7) zur Einordnung von Zuhaltungen aufweist.

10. Sicherheitsschlüssel und Schliesszylinder nach Anspruch 1, **dadurch gekennzeichnet, dass** die Ausnehmung (30, 31) im verlängerten vorderen Ende (4a) des Rotors (4) zur Rotoraussenseite hin geschlossen ist.

11. Schliessanlage mit mehreren Sicherheitsschlüsseln und Schliesszylinder nach Anspruch 1, **dadurch gekennzeichnet, dass** die Steuerflächen (9, 12) der Sicherheitsschlüssel (1, 20) bezüglich ihrer Form und/oder Position unterschiedlich sind.

12. Schliessanlage nach Anspruch 11, **dadurch gekennzeichnet, dass** die Schliesszylinder weitere unterschiedliche Steuerflächen (8) aufweisen.

13. Schliessanlage nach Anspruch 12, **dadurch gekennzeichnet, dass** die weiteren Steuerflächen (8) der Schliesszylinder durch unterschiedlich weite und/oder unterschiedlich positionierte Ausnehmungen (10) am vorderen Ende (4a) des Rotors (4) gebildet sind.

## Claims

1. A safety key and locking cylinder (2), the locking cylinder (2) having a stator (3) and a rotor (4, 24), with a front end and a rear end (4a, 4b) and a keyway (5), and the safety key (1) having an upper and a lower surface (14) and a shank (16) which is provided with a plurality of control surfaces (7) for properly positioning tumblers and has a front end and a rear end (6a, 6b), wherein at its front end, the rotor (4) has at least one further control surface, which interacts with a further control surface (8), arranged at the rear end (6b) of the shank (6), wherein the additional control surface of the rotor is formed by a recess in the extended front end of the rotor, **characterized in that** the recess (10) as an extension of the keyway (5) extends radially in relation to the axis of the rotor (4, 24) and is open at the front side of the rotor (4, 24, wherein the further control surface (9) of the key is formed by at least one recess (13) of reduced thickness on one shoulder (15) of the key (1, 20).

2. The key as claimed in claim 1, wherein the extended front end (4a) of the rotor (4, 24) projects at the front of the stator (3).

3. The key and locking cylinder as claimed in claim 1, wherein the recess is narrower than the keyway (5).

4. The key and locking cylinder as claimed in claim 3, wherein the recess (10) at the front end (4a) of the rotor (4) passes centrally or in a laterally offset manner through the keyway (5).

5. The key and locking cylinder as claimed in claim 1, wherein the recess (10) of the rotor (4) has a depth of not more than 0.5 to 3 mm.

6. The key and locking cylinder as claimed in claim 5, wherein the recess (10) of the rotor (4) has a depth of approximately 1 to 2 mm.

7. The key and locking cylinder as claimed in claim 1, wherein the further control surface (9) of the key (1, 20) is formed by at least one shoulder (15) at the rear end (6b) of the shank (6).

8. The key and locking cylinder as claimed in claim 1, wherein at least two shoulders (15) each have a control surface (9).

9. The key and locking cylinder as claimed in claim 8, wherein it is a turning key and the shank (6) has a plurality of control bores (7) for properly positioning tumblers.

10. The key and locking cylinder as claimed in claim 1, wherein the recess (30, 31) in the extended front end (4a) of the rotor (4) is closed in the direction of the outside of the rotor.

11. A locking system with a plurality of safety keys and locking cylinders as claimed in claim 1, wherein the control surfaces (9, 12) of the safety keys (1, 20) differ in shape and/or position.

12. The locking system as claimed in claim 11, wherein locking cylinders have different further control surfaces (8).

13. The locking system as claimed in claim 12, wherein the further control surfaces (8) of the locking cylinders are formed by recesses (10) at the front end (4a) of the rotor (4) of different extents and/or in different positions.

## Revendications

1. Clé de sûreté et cylindre de fermeture (2), le cylindre de fermeture (2) présentant un stator (3) et un rotor (4, 24) avec une extrémité avant et une extrémité arrière (4a, 4b) et un canal de clé (5), et la clé de sûreté (1) présentant une surface supérieure et une surface inférieure (14) et possédant une tige (6) qui est pourvue d'une pluralité de faces de commande (7) pour positionner des gâchettes et qui possède une extrémité avant et une extrémité arrière (6a, 6b), le rotor (4) présentant sur son extrémité avant prolongée (4a) au moins une autre face de commande (8) qui coopère avec une autre face de commande (9, 12) disposée à l'extrémité arrière (6b) de la tige (6), la face de commande supplémentaire (8) du rotor (4) étant formée par un évidement (10, 30, 31) dans l'extrémité avant prolongée (4a), **caractérisés en ce que** l'évidement (10, 30, 31) s'étend dans ladite extrémité avant prolongée (4a) du rotor (4) depuis le canal de clé (5) essentiellement radialement vers l'axe du rotor (4) et est ouvert du côté frontal du rotor (4), et **en ce que** la face de commande supplémentaire (9) de la clé est formée par au moins un évidement (13) d'épaisseur réduite sur l'au moins un épaulement (15) de la clé (1, 20) s'étendant dans le plan de la clé.

2. Clé de sûreté et cylindre de fermeture selon la revendication 1, **caractérisés en ce que** l'extrémité avant prolongée (4a) du rotor (4) fait saillie du côté frontal sur le stator (3).

3. Clé de sûreté et cylindre de fermeture selon la revendication 1 ou 2, **caractérisés en ce que** l'évidement est plus étroit que le canal de clé (5).

4. Clé de sûreté et cylindre de fermeture selon la revendication 3, **caractérisés en ce que** l'évidement (10) à l'extrémité avant (4a) du rotor (4) traverse le canal de clé (5) centralement ou de manière décalée par rapport à celui-ci.

5. Clé de sûreté et cylindre de fermeture selon la revendication 1 ou 2, **caractérisés en ce que** l'évidement (10) du rotor (4) présente une profondeur d'au plus 0,5 à 3 mm.

6. Clé de sûreté et cylindre de fermeture selon la revendication 5, **caractérisés en ce que** l'évidement (10) du rotor (4) présente une profondeur d'environ 1 à 2 mm.

7. Clé de sûreté et cylindre de fermeture selon la revendication 1, **caractérisés en ce que** la face de commande supplémentaire (9) de la clé (1, 20) est formée par au moins un épaulement (15) à l'extrémité arrière (6b) de la tige (6).

8. Clé de sûreté et cylindre de fermeture selon la revendication 1, **caractérisés en ce qu'**au moins deux épaulements (15) présentent chacun une face de commande (9).

9. Clé de sûreté et cylindre de fermeture selon la revendication 8, **caractérisés en ce que** la clé est une clé réversible et la tige (6) présente une pluralité d'alésages de commande (7) pour positionner des gâchettes.

10. Clé de sûreté et cylindre de fermeture selon la revendication 1, **caractérisés en ce que** l'évidement (30, 31) est fermé par rapport au côté extérieur du rotor dans l'extrémité avant prolongée (4a) du rotor (4).

11. Système de fermeture ayant plusieurs clés de sûreté et cylindres de fermeture selon la revendication 1, **caractérisé en ce que** les faces de commande (9, 12) des clés de sûreté (1, 20) sont différentes en termes de leur forme et/ou de leur position.

12. Système de fermeture selon la revendication 11, **caractérisé en ce que** les cylindres de fermeture présentent des faces de commande supplémentaires différentes (8).

13. Système de fermeture selon la revendication 12, **caractérisé en ce que** les faces de commande supplémentaires (8) des cylindres de fermeture sont formées par des évidements (10) à l'extrémité avant (4a) du rotor (4), de largeurs différentes et/ou positionnés différemment.
